# EUROPÄISCHE PATENTANMELDUNG

(11) **EP 4 613 687 A1**
(43) Veröffentlichungstag der Anmeldung: **10.09.2025**
(21) Anmeldenummer: 24162454.3
(22) Anmeldetag: 08.03.2024
(51) Int. Cl.: B65H 54/28

(54) **GARNVERLEGEVORRICHTUNG FÜR EINE TEXTILMASCHINE, TEXTILMASCHINE SOWIE VERFAHREN ZUM BETREIBEN EINER TEXTILMASCHINE**

(71) Anmelder: Rieter Automatic Winder GmbH, 52525 Heinsberg (DE)
(72) Erfinder: Henning, Peter, 52525 Heinsberg (DE)
(74) Vertreter: Rieter

(57) **Zusammenfassung**

Die vorliegende Erfindung betrifft eine Garnverlegevorrichtung (6) für eine Textilmaschine (2), insbesondere Spinn- oder Spülmaschine, mit einem Verlegeelement (18), das ausgebildet ist, ein aufzuspulendes Garn (3) periodisch über eine Spule (5) zu bewegen, und einer Antriebsvorrichtung (19) für das Verlegeelement (18). Die Erfindung betrifft außerdem eine Textilmaschine (2), insbesondere Spinn- oder Spülmaschine mit einer Garnverlegevorrichtung (6), die ein Verlegeelement (18) und eine Antriebsvorrichtung (19) für das Verlegeelement (18) umfasst, wobei das Verlegeelement (18) ausgebildet ist, ein aufzuspulendes Garn (3) periodisch über eine Spule (5) zu bewegen sowie ein Verfahren zum Betreiben einer Textilmaschine (2), insbesondere Spinn- oder Spülmaschine wobei ein aufzuspulendes Garn (3) von einem Verlegeelement (18) einer Garnverlegevorrichtung (6) periodisch über eine Spule (5) bewegt wird, wobei eine periodische Bewegung des Verlegeelements zwei Umkehrpunkte (24) aufweist, an denen das Verlegeelement (18) seine Bewegungsrichtung umkehrt. Für die Garnverlegevorrichtung (6) wird vorgeschlagen, dass die Antriebsvorrichtung (19) wenigstens einen ersten Kurbeltrieb mit einer ersten Kurbel aufweist.

## Beschreibung

Die vorliegende Erfindung betrifft eine Garnverlegevorrichtung für eine Textilmaschine, insbesondere Spinn- oder Spulmaschine, mit einem Verlegeelement, das ausgebildet ist, ein aufzuspulendes Garn periodisch über eine Spule zu bewegen, und einer Antriebsvorrichtung für das Verlegeelement. Die Erfindung betrifft außerdem eine Textilmaschine, insbesondere Spinn- oder Spulmaschine mit einer Garnverlegevorrichtung, die ein Verlegeelement und eine Antriebsvorrichtung für das Verlegeelement umfasst, wobei das Verlegeelement ausgebildet ist, ein aufzuspulendes Garn periodisch über eine Spule zu bewegen sowie ein Verfahren zum Betreiben einer Textilmaschine, insbesondere Spinn- oder Spulmaschine wobei ein aufzuspulendes Garn von einem Verlegeelement einer Garnverlegevorrichtung periodisch über eine Spule bewegt wird, wobei eine periodische Bewegung des Verlegeelements zwei Umkehrpunkte aufweist, an denen das Verlegeelement seine Bewegungsrichtung umkehrt.

Bei der Erzeugung oder dem Umspulen von Garn in Spinn- oder Spulmaschinen ist es für die Weiterverarbeitung des Garns sinnvoll, dieses auf sogenannte Kreuzspulen aufzuwickeln. Bestimmte Spinnmaschinen, wie beispielsweise Rotorspinnmaschinen können ausgebildet sein, das aus Fasern gesponnene Garn direkt zu Kreuzspulen aufzuspulen. Beispielsweise bei Ringspinnmaschinen wird das erzeugte Garn zunächst auf kleinere Spinnhülsen aufgewickelt und anschließend in Spulmaschinen zu Kreuzspulen umgespult. Wie der Name bereits andeutet, wird das Garn bei Kreuzspulen beim Aufwickeln überkreuzt, sodass ein stabiles Garnpaket entsteht, das leicht transportiert und weiterverarbeitet werden kann. Für die Erzeugung einer Kreuzspule an einer Textilmaschine, insbesondere an einer Spinn- oder Spulmaschine, ist eine Garnverlegevorrichtung notwendig, die das aufzuspulende Garn periodisch über die Spule bewegt. Bekannte Garnverlegevorrichtungen sind beispielsweise als Nutwalze oder als changierender Garnführer ausgebildet. Bei letzteren Garnverlegevorrichtungen wird ein Garnführer periodisch vor der Spule hin und her bewegt, wobei der Garnführer an den Umkehrpunkten zunächst abgebremst und anschließend wieder beschleunigt werden muss. Derartige Garnverlegevorrichtungen sind beispielsweise in der DE 10 2013 016 644 A1 und der DE 10 2004 025 519 A1 offenbart. Nachteilig an diesen Garnverlegevorrichtungen ist, dass das Abbremsen und anschließende wieder Beschleunigen des Garnführers an den Umkehrpunkten ineffizient ist, da dadurch zusätzliche Energie verbraucht wird.

Aufgabe der vorliegenden Erfindung ist es somit, eine Garnverlegevorrichtung vorzuschlagen, die die Nachteile der bekannten Garnverlegevorrichtungen überwindet, und insbesondere eine erhöhte Energieeffizienz aufweist.

Die Aufgabe wird gelöst durch eine Garnverlegevorrichtung, eine Textilmaschine und ein Verfahren zum Betreiben einer Textilmaschine mit den Merkmalen der unabhängigen Patentansprüche.

Vorgeschlagen wird eine Garnverlegevorrichtung für eine Textilmaschine, insbesondere Spinn- oder Spulmaschine, mit einem Verlegeelement, das ausgebildet ist, ein aufzuspulendes Garn periodisch über eine Spule zu bewegen, und einer Antriebsvorrichtung für das Verlegeelement. Erfindungsgemäß zeichnet sich die Garnverlegevorrichtung dadurch aus, dass die Antriebsvorrichtung wenigstens einen ersten Kurbeltrieb mit einer ersten Kurbel aufweist. Durch den ersten Kurbeltrieb kann die Rotation der ersten Kurbel in eine periodische Bewegung des Verlegeelements umgewandelt werden. Die Bewegung des Verlegeelements kann hierbei beispielsweise einer geraden oder gekrümmten Linie folgen. Der große Vorteil gegenüber den bekannten Garnverlegevorrichtungen besteht darin, dass sich eine Umkehrung des Verlegeelements an den gewünschten Umkehrpunkten aus der Mechanik des Kurbeltriebs ergibt, sodass das Verlegeelement an den Umkehrpunkten nicht von einem Antrieb abgebremst und anschließend wieder beschleunigt werden muss. Ein Antrieb der ersten Kurbel kann beispielsweise mit einer im Wesentlichen konstanten Rotationsgeschwindigkeit weiterlaufen.

Die erste Kurbel kann beispielsweise im Wesentlichen als kreisförmige Scheibe ausgebildet sein, wobei ein Kraftübertragungselement abseits einer Rotationsachse der Scheibe angeordnet ist. Alternativ kann die Kurbel ebenfalls eine Ausbuchtung aufweisen, auf der das Kraftübertragungselement angeordnet ist. Das Kraftübertragungselement kann beispielsweise über ein Drehgelenk und einen Hebel zumindest bestimmte Anteile der Rotation der Kurbel an das Verlegeelement übertragen. Die Gesamtheit aus Kurbel und Hebel wird vorliegend als Kurbeltrieb bezeichnet. Hierbei können beispielsweise auch Teile des Verlegeelements als Hebel dienen. Das Kraftübertragungselement kann beispielsweise als senkrecht auf einer Ebene der Kurbel angeordneter Zapfen ausgebildet sein.

In der einfachsten Ausführung kann das Kraftübertragungselement der Kurbel beispielsweise direkt über eine Kulissenführung mit dem Verlegeelement verbunden sein. Das Verlegeelement ist in dieser Ausführung beispielsweise in einem Drehlager gelagert, das eine Rotationsachse für eine periodische Bewegung auf einem Kreissegment definiert. Um einen ausreichenden Ausschlag zwischen den Umkehrpunkten der Bewegung zu erreichen, muss das Verlegeelement hierbei vergleichsweise lang ausgebildet sein.

Deshalb ist es in diesem Zusammenhang vorteilhaft, wenn der erste Kurbeltrieb einen ersten Pleuel umfasst, der eine Verbindung zwischen der ersten Kurbel und dem Verlegeelement herstellt. Hierdurch kann der Ausschlag der periodischen Bewegung des Verlegeelements ohne eine Verlängerung des Verlegeelements erhöht werden. Unter Pleuel wird vorliegend eine Stange verstanden, an deren jeweiligen Enden Drehlager, oder zumindest Ausnehmungen für die Aufnahme von Drehlagern angeordnet sind. Über ein erstes Drehlager kann ein erstes Ende des Pleuels mit dem Kraftübertragungselement der ersten Kurbel verbunden sein. Über ein zweites Drehlager kann ein zweites Ende des Pleuels mit dem Verlegeelement verbunden sein. Durch die beiden Drehlager und eine entsprechende Lagerung des Verlegeelements wird nur ein bestimmter Anteil der Drehbewegung der ersten Kurbel an das Verlegeelement übertragen. Auf diese Weise entsteht die gewünschte periodische Bewegung des Verlegeelements. Eine Änderung der Bewegungsrichtung an den Umkehrpunkten ergibt sich hierbei automatisch aus der Drehbewegung der ersten Kurbel. Die erste Kurbel kann hierbei insbesondere platzsparend abseits des Verlegeelements angeordnet sein.

Da in dieser Anordnung nur ein Teil der Rotationsbewegung der Kurbel in die periodische Bewegung des Verlegeelements umgewandelt wird, ist die Bewegung des Verlegeelements im Bereich der Umkehrpunkte verlangsamt. In diesem Bereich bewegt sich das Kraftübertragungselement der Kurbel im Wesentlichen senkrecht zur Bewegungsrichtung des Verlegeelements.

In diesem Zusammenhang ist es vorteilhaft, wenn die Antriebsvorrichtung einen zweiten Kurbeltrieb mit einer zweiten Kurbel aufweist. Der zweite Kurbeltrieb mit der zweiten Kurbel kann insbesondere derart angeordnet sein, dass die Verlangsamung des Verlegeelements im Bereich der Umkehrpunkte reduziert oder ausgeglichen wird. Durch die Zusammenwirkung des ersten Kurbeltriebs und des zweiten Kurbeltriebs kann eine hohe Verlegegeschwindigkeit der Garnverlegevorrichtung und damit eine hohe Spulgeschwindigkeit des aufzuspulenden Garns erreicht werden. Auch kann eine Länge der periodischen Bewegung zwischen den Umkehrpunkten durch den zweiten Kurbeltrieb erhöht werden. Die zweite Kurbel kann beispielsweise identisch zur ersten Kurbel ausgebildet sein. Bei bestimmungsgemäßer Benutzung der Garnverlegevorrichtungen werden die erste Kurbel und die zweite Kurbel insbesondere um 180° versetzt betrieben. Das bedeutet beispielsweise, dass die Kraftübertragungselemente der ersten Kurbel und der zweiten Kurbel immer genau gegenüberliegend mit Bezug auf ihre jeweiligen Rotationsachsen angeordnet sind.

Vorteilhaft ist es, wenn der zweite Kurbeltrieb einen zweiten Pleuel umfasst, der eine Verbindung zwischen der zweiten Kurbel und dem Verlegeelement herstellt. Der zweite Pleuel kann ähnlich oder identisch zu dem ersten Pleuel ausgebildet sein. Durch zwei Drehlager an den jeweiligen Enden des zweiten Pleuels wird beispielsweise wiederum nur ein bestimmter Teil der Rotationsbewegung der zweiten Kurbel an das Verlegeelement übertragen. Ein Drehlager des zweiten Pleuels kann beispielsweise die Rotationsachse für die Bewegung entlang des Kreissegments, die durch den ersten Kurbeltrieb verursacht wird, bilden.

Auch ist es von Vorteil, wenn das Verlegeelement ein erstes Ende mit einer Garnführung und ein dem ersten Ende gegenüberliegendes zweites Ende aufweist, wobei der erste Pleuel mit dem zweiten Ende verbunden ist und wobei der zweite Pleuel mit einem Bereich zwischen dem ersten Ende und dem zweiten Ende, insbesondere mit einer Rotationsachse des Verlegeelements, verbunden ist. Durch diese Anordnung kann in besonderem Maße eine Verlangsamung der Bewegung des Verlegeelements an den Umkehrpunkten vermieden werden. Auch kann die Form der Bewegung und die Länge des Ausschlags zwischen den Umkehrpunkten vor allem durch die Form einer Führung des Verlegeelements sehr flexibel eingestellt werden. Durch die Verbindung des ersten Pleuels mit einem Ende des Verlegeelements kann die gesamte Länge des Verlegeelements als Hebel für die periodische Bewegung genutzt werden. Eine Breite des Verlegeelements kann im Bereich der Verbindung mit dem zweiten Pleuel beispielsweise größer sein als an dem zweiten Ende. Dies erhöht die Stabilität des Verlegeelements. Ein Abstand zwischen dem zweiten Ende des Verlegeelements und der Verbindung des zweiten Pleuels mit dem Verlegeelement hängt davon ab, wie groß die Länge der periodischen Bewegung zwischen den Umkehrpunkten sein soll und welche Form die Bewegung der Garnführung haben soll.

In einer vorteilhaften Weiterbildung umfasst die Garnverlegevorrichtung eine Führung für das Verlegeelement. Durch die Führung kann die Form der Bewegung des Verlegeelements definiert werden. In den einfachsten Ausführungen der Garnverlegevorrichtungen, insbesondere mit nur einem Kurbeltrieb, kann die Führung als einfaches Drehgelenk ausgebildet sein. In Ausführungen der Garnverlegevorrichtungen mit zwei Kurbeltrieben muss die Führung des Verlegeelements zusätzlich zumindest eine Schubbewegung, insbesondere eine Translationsbewegung, des Verlegeelements erlauben.

Hierbei ist es vorteilhaft, wenn die Führung als Linearführung, Kulissenführung, Rollenführung und/oder Pendelstütze ausgebildet ist. Durch diese Führungen kann die Bewegung des Verlegeelements genau und stabil eingestellt werden. Mit Linearführung ist eine Führung gemeint, die eine mögliche Bewegung auf eine Bewegung entlang einer geraden Linie einschränkt. Die Kulissenführung und die Rollenführung können selbstverständlich Linearführungen sein, falls diese Bedingung erfüllt ist. Alternativ können die Kulissenführung und die Rollenführung auch eine Führung entlang einer gekrümmten Linie bewirken. Durch verschiedene Ausgestaltungen der Führung kann eine gewünschte Verlegung des Garns beim Aufspulen einer Kreuzspule sehr genau festgelegt werden. Eine Kulissenführung umfasst in der Regel eine Aussparung in einem Führungselement, in das beispielsweise ein Führungsbolzen eingreift. Die Form einer möglichen Bewegung ist damit auf die Form der Aussparung begrenzt. Durch die Reibung des Führungsbolzens an den Wänden der Aussparung entsteht durch die Führung ein gewisser Widerstand. Bei einer Rollenführung umgreifen in der Regel wenigstens zwei Rollen ein Führungselement. Die Form des Führungselements schränkt wiederum die Form der möglichen Bewegung ein. Durch das Abrollen entsteht hierbei eventuell ein geringerer Widerstand als bei der Kulissenführung.

Die Führung in Form einer Pendelstütze ist beispielsweise ähnlich ausgebildet wie die zuvor beschriebenen Pleuel. Ein Drehlager der Pendelstütze ist beispielsweise mit dem Verlegeelement verbunden, wobei ein weiteres Drehlager der Pendelstütze feststeht. Die Führung in Form einer Pendelstütze kann nur eine radiale Kurvenführung liefern und kann damit im Gegensatz zu den übrigen beschriebenen Führungen keine Linearführung bilden.

Alternativ kann die Führung ebenfalls als Blattfeder insbesondere ohne Lager ausgeführt sein. In diesem Fall unterstützt die Blattfeder die Beschleunigung und die Verzögerung des Verlegeelements und erhöht die Laufruhe des Systems.

Vorteile bringt es zudem mit sich, wenn die Antriebsvorrichtung einen ersten Antrieb oder den ersten Antrieb und einen zweiten Antrieb umfasst. Falls die Garnverlegevorrichtungen lediglich den ersten Kurbeltrieb mit der ersten Kurbel umfasst, ist der erste Antrieb ausreichend, um die erste Kurbel zur gewünschten Drehbewegung anzutreiben. Falls die Garnverlegevorrichtung den ersten Kurbeltrieb mit der ersten Kurbel und den zweiten Kurbeltrieb mit der zweiten Kurbel umfasst, kann der erste Antrieb beispielsweise die erste Kurbel und die zweite Kurbel gemeinsam antreiben. Ohne ein zusätzliches Getriebe würden die erste Kurbel und die zweite Kurbel hierbei mit derselben Geschwindigkeit umlaufen. Es ist alternativ ebenfalls denkbar, dass die erste Kurbel und die zweite Kurbel jeweils einen eigenen Antrieb aufweisen. In diesem Fall treibt der erste Antrieb die erste Kurbel und der zweite Antrieb die zweite Kurbel an. Hierdurch lassen sich eventuell spezielle Bewegungsmuster des Verlegeelements realisieren, die mit einem gemeinsamen Antrieb nicht möglich wären. Insbesondere kann die Umdrehungsgeschwindigkeit der einzelnen Kurbeln abhängig von der Position des Verlegeelements individuell variiert werden.

Es ist ebenfalls denkbar, den ersten Antrieb und/oder den zweiten Antrieb changierend zu betreiben, also die Richtung der Drehbewegung regelmäßig zu verändern. Es ist möglich einen der Antriebe kontinuierlich zu drehen und den anderen Antrieb changierend zu betreiben. Ebenfalls kann die bereits beschriebene Pendelstütze mit einem Antrieb und eventuell einer Kurbel versehen werden, wobei der Antrieb der Pendelstütze vorzugsweise changierend betrieben wird.

Die erfindungsgemäße Textilmaschine, die insbesondere als Spinn- oder Spulmaschine ausgebildet ist, umfasst eine Garnverlegevorrichtung, die ein Verlegeelement und eine Antriebsvorrichtung für das Verlegeelement umfasst. Das Verlegeelement ist wie bereits zuvor beschrieben ausgebildet, ein aufzuspulendes Garn periodisch über eine Spule zu bewegen. Die Textilmaschine zeichnet sich dadurch aus, dass die Antriebsvorrichtung wenigstens einen ersten Kurbeltrieb mit einer ersten Kurbel aufweist. Wie zuvor bereits beschrieben, bedeutet die Garnverlegevorrichtung mit dem ersten Kurbeltrieb einen Effizienzgewinn für die Textilmaschine, da das Verlegeelement im Vergleich zu den bekannten Garnverlegevorrichtungen an den Umkehrpunkten der periodischen Bewegung insbesondere nicht durch den Antrieb abgebremst und anschließend wieder beschleunigt werden muss.

Die Garnverlegevorrichtung der Textilmaschine kann insbesondere wie zuvor beschrieben ausgebildet sein, wobei die beschriebenen Merkmale einzeln oder in beliebiger Kombination verwirklicht sein können.

Besonders vorteilhaft für die Textilmaschine ist es, wenn die Antriebsvorrichtung der Garnverlegevorrichtung einen zweiten Kurbeltrieb mit einer zweiten Kurbel aufweist. Wie bereits beschrieben, lässt sich durch die Zusammenwirkung des ersten Kurbeltriebs und des zweiten Kurbeltriebs eine besonders hohe Verlegegeschwindigkeit der Garnverlegevorrichtung und damit eine hohe Spulgeschwindigkeit an der Textilmaschine erreichen. Die Effizienzsteigerung der erfindungsgemäßen Garnverlegevorrichtungen bewirkt damit direkt eine Effizienzsteigerung der erfindungsgemäßen Textilmaschine.

Weitere Vorteile für die Textilmaschine bringt es mit sich, wenn die Antriebsvorrichtung einen ersten Antrieb oder den ersten Antrieb und einen zweiten Antrieb umfasst. Der erste Antrieb kann die erste Kurbel antreiben. Auch kann der erste Antrieb die erste Kurbel und die zweite Gruppe gemeinsam antreiben. Alternativ ist es denkbar, dass der erste Antrieb die erste Kurbel und der zweite Antrieb die zweite Kurbel antreibt. Der zweite Antrieb verursacht bei der Herstellung der Textilmaschine höhere Kosten, ermöglicht aber hingegen eine feinere Einstellung der Bewegungsmuster des Verlegeelements der Garnverlegevorrichtungen, was sich eventuell vorteilhaft auf die Struktur der hergestellten Kreuzspulen auswirkt. Durch eine Bahnsteuerung bzw. eine Bahnregelung der Antriebe sind spezielle Verlegemuster des Garns auf der Spule möglich.

Vorteile bringt es zudem mit sich, wenn der erste Antrieb und/oder der zweite Antrieb unabhängig von einem Spulenantrieb ist. Bei bekannten Textilmaschinen haben die Spule und die Garnverlegevorrichtungen teilweise einen gemeinsamen Antrieb, wodurch sich die Herstellungskosten der Textilmaschinen verringern lassen. Vorliegend ist es jedoch vorteilhaft, wenn diese Antriebe unabhängig voneinander sind, also die Spule und die Garnverlegevorrichtungen jeweils eigene Antriebe aufweisen. Hierdurch kann die Bewegung des Verlegeelements der Garnverlegevorrichtungen wesentlich leichter eingestellt bzw. an die gewünschten Eigenschaften der Kreuzspule angepasst werden.

Das erfindungsgemäße Verfahren zum Betreiben einer Textilmaschine, insbesondere Spinn- oder Spulmaschine wobei ein aufzuspulendes Garn von einem Verlegeelement einer Garnverlegevorrichtung periodisch über eine Spule bewegt wird, wobei eine periodische Bewegung des Verlegeelements zwei Umkehrpunkte aufweist, an denen das Verlegeelement seine Bewegungsrichtung umkehrt, zeichnet sich dadurch aus, dass die Bewegung des Verlegeelements, insbesondere die Umkehrung der Bewegungsrichtung des Verlegeelements an den Umkehrpunkten durch eine Zusammenwirkung zumindest einer ersten Kurbel mit dem Verlegeelement bewirkt wird. Wie bereits zuvor ausführlich beschrieben, ergibt sich die Umkehrung der Bewegungsrichtung des Verlegeelements hierbei rein mechanisch. Das Verlegeelement muss nicht durch einen Antrieb abgebremst und anschließend in umgekehrter Richtung wieder beschleunigt werden.

Vorteile bringt es mit sich, wenn die Bewegung des Verlegeelements, insbesondere die Umkehrung der Bewegungsrichtung des Verlegeelements an den Umkehrpunkten, durch eine Zusammenwirkung der ersten Kurbel und einer zweiten Kurbel mit dem Verlegeelement bewirkt wird. Die zweite Kurbel kann die Bewegung des Verlegeelements im Bereich der Umkehrpunkte beispielsweise derart beschleunigen, dass hohe Verlegegeschwindigkeiten und damit hohe Spulgeschwindigkeiten des zu einer Kreuzspule aufzuspulenden Garns ermöglicht werden. Außerdem wird durch die hierdurch erzeugten kurzen Wendepunkte in der Garnverlegung eine Garndichte an den Spulenkanten reduziert, was zu einer vorteilhaften Dichteverteilung der Spulen führt. Die Umkehrgeschwindigkeit kann durch Erhöhen der Kurbeldrehzahl an den Umkehrstellen vergrößert werden.

Der Versatz zwischen der ersten Kurbel und der zweiten Kurbel beeinflusst die Verlegebreite des Verlegeelements. Kein Versatz zwischen den Kurbeln, also ein Versatz von 0°, führt zur kleinsten Verlegebreite. Die Kraftübertragungselemente der Kurbeln befinden sich hierbei mit Bezug auf die jeweilige Rotationsachse an der gleichen Position. Ein Versatz von 180° zwischen den Kurbeln führt zur größten Verlegebreite. Bei einem Versatz von 180° befinden sich die Kraftübertragungselemente der Kurbeln jeweils an genau gegenüberliegenden Positionen mit Bezug auf die jeweilige Rotationsachse der Kurbeln. Vorzugsweise wird die Verlegebreite beim Spulenaufbau variiert, um das Garn beispielsweise an den Spulenkanten zu verteilen und dort die Garndichte zu reduzieren. Dies kann beispielswiese durch eine Veränderung des Versatzes zwischen den Kurbeln im Laufe des Aufspulvorgangs erreicht werden. Die Veränderung der Verlegebreite im Laufe der Zeit wird auch als Hubatmung bezeichnet.

Auch ist es vorteilhaft, wenn eine Rotationsgeschwindigkeit der ersten Kurbel und/oder der zweiten Kurbel variiert wird, insbesondere erhöht wird, wenn sich das Verlegeelement im Bereich eines der Umkehrpunkte befindet. Hierdurch lässt sich eine Verlangsamung der Bewegung des Verlegeelements im Bereich der Umkehrpunkte, die sich aus der mechanischen Zusammenwirkung zwischen der ersten Kurbel und/oder der zweiten Kurbel und dem Verlegeelement ergibt, vollständig ausgleichen. Auch wenn die Rotationsgeschwindigkeit der ersten Kurbel und/oder der zweiten Kurbel in bestimmten Stellungen des Verlegeelements erhöht werden, ergibt sich dennoch eine Effizienzsteigerung mit dem erfindungsgemäßen Verfahren, da das Verlegeelement nicht abgebremst und die Bewegungsrichtung nicht durch den Antrieb umgekehrt werden muss. Durch eine Variation der Rotationsgeschwindigkeiten lassen sich ebenfalls spezielle, insbesondere asymmetrische Verlegemuster auf der Spule erzeugen, die mit bekannten Verfahren bisher nicht in einfacher Weise erzeugt werden können.

Ebenfalls ist es vorteilhaft, wenn eine Verlegebreite des Verlegeelements beim Aufspulen einer Spule variiert wird. Hierdurch lässt sich wie bereits beschrieben eine Garndichte auf der Spule in vorteilhafter Weise beeinflussen.

Die Bewegung des Verlegelements wird im Rahmen der Beschreibung der vorliegenden Erfindung als periodisch bezeichnet. Dies schließt aber nicht aus, dass eine Frequenz der Bewegung und/oder eine Verlegebreite des Verlegeelements im Laufe des Aufspulens einer Spule verändert werden. Dies ist sogar notwendig, um die Garndichte auf einer Spule wie bereits beschrieben zu beeinflussen. Die vorliegende Erfindung dient in erster Linie dazu ein aufzuspulendes Garn in einer variablen Bahn mit einer grundsätzlich wiederkehrenden Bewegung über eine Spule zu Bewegen.

Weitere Vorteile der Erfindung sind in den nachfolgenden Ausführungsbeispielen beschrieben. Es zeigt:
- **Figur 1**: eine schematische Seitenansicht einer Arbeitsstelle einer als Spulmaschine ausgebildeten erfindungsgemäßen Textilmaschine,
- **Figur 2**: zwei Ausführungsbeispiele einer erfindungsgemäßen Garnverlegevorrichtung,
- **Figur 3**: ein drittes Ausführungsbeispiel der erfindungsgemäßen Garnverlegevorrichtung,
- **Figur 4**: ein viertes Ausführungsbeispiel der erfindungsgemäßen Garnverlegevorrichtung,
- **Figur 5**: ein fünftes Ausführungsbeispiel der erfindungsgemäßen Garnverlegevorrichtung, und
- **Figur 6**: ein sechstes Ausführungsbeispiel der erfindungsgemäßen Garnverlegevorrichtung.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine Arbeitsstelle 1 einer als Spulmaschine ausgebildeten erfindungsgemäßen Textilmaschine 2 in einer Seitenansicht. In einer derartigen Spulmaschine wird ein Garn 3 von einer Spinnhülse 4, die beispielsweise von einer Ringspinnmaschine erzeugt wurde, auf eine Spule 5, insbesondere eine Kreuzspule umgespult. Um eine Kreuzspule zu erzeugen, muss das Garn 3 während des Aufspulens periodisch über die Spule 5 geführt werden. Hierfür wird eine erfindungsgemäße Garnverlegevorrichtung 6 verwendet. Der genaue Aufbau der Garnverlegevorrichtung 6 ist in den folgenden Figuren dargestellt. Der Aufbau der Garnverlegevorrichtung 6 in Figur 1 entspricht beispielsweise einem der Ausführungsbeispiele aus den Figuren 3 bis 6.

Insbesondere weist die Garnverlegevorrichtung 6 aus dem Beispiel der Figur 1 einen ersten Kurbeltrieb 7 und einen zweiten Kurbeltrieb 8 mit einem ersten Antrieb 9 und einem zweiten Antrieb 10 auf. Der erste Antrieb 9 und der zweite Antrieb 10 sind hierbei insbesondere unabhängig von einem Spulenantrieb 11, der eine Antriebswalze 12 der Spule 5 antreibt. Das Beispiel der Figur 1 umfasst ebenfalls weitere übliche Merkmale der Arbeitsstelle 1 einer Spulmaschine. Zu diesen gehören Saugrohre 13 zum Auffinden von Garnenden auf der Spule 5 oder auf der Spinnhülse 4, ein Garnspleißer 14 zum Zusammenfügen von Garnenden, ein Garnspanner 15 zur Regulierung der Garnspannung, ein Ballonbegrenzer 16 zur Einschränkung der Ballonbildung beim Abspulen und Führungselemente 17 zum Führen des Garns. Dieses Ausführungsbeispiel zeigt eine mögliche Verwendung der erfindungsgemäßen Garnverlegevorrichtung 6. Ebenso kann die Garnverlegevorrichtung 6 direkt beispielsweise auf einer Spinnmaschine eingesetzt werden.

Figur 2 zeigt zwei einfache Ausführungsformen der erfindungsgemäßen Garnverlegevorrichtung 6. Die Garnverlegevorrichtung 6 umfasst ein Verlegeelement 18, das ausgebildet ist, das aufzuspulende Garn 3 periodisch über die Spule 5 zu bewegen. Des Weiteren umfasst die Garnverlegevorrichtung 6 eine Antriebsvorrichtung 19 für das Verlegeelement 18. In den Ausführungsbeispielen der Figur 2 umfasst die Antriebsvorrichtung 19 jeweils genau einen ersten Kurbeltrieb 7 mit einer ersten Kurbel 20. Im linken Ausführungsbeispiel ist die erste Kurbel 20 direkt mit dem Verlegeelement 18 verbunden. Der erste Kurbeltrieb 7 ergibt sich aus der ersten Kurbel 20 und dem Verlegeelement 18 selbst. Ein Kraftübertragungselement 21 der ersten Kurbel 20, das vorliegend als Zapfen ausgebildet ist, ist mit einer Kulisse 22 des Verlegeelements 18 verbunden und ermöglicht damit eine Umwandlung der Drehbewegung der ersten Kurbel 20 in eine periodische Bewegung des Verlegeelements 18 entlang eines Kreissegments. In diesem Beispiel ist das Verlegeelement 18 durch ein Drehlager 23 auf genau einen Rotationsfreiheitsgrad eingeschränkt.

Wie zuvor bereits ausführlich beschrieben, ermöglicht der erste Kurbeltrieb 7 eine mechanische Umwandlung der Kreisbewegung der ersten Kurbel 20 in eine periodische Bewegung des Verlegeelements 18. Ein Abbremsen und erneutes Beschleunigen des Verlegeelements 18 an den Umkehrpunkten 24 (siehe Figur 6) der periodischen Bewegung insbesondere durch einen Antrieb ist damit nicht notwendig. Hierdurch ergibt sich eine erhöhte Energieeffizienz der Garnverlegevorrichtung 6.

Im rechts dargestellten Ausführungsbeispiel der Figur 2 umfasst der erste Kurbeltrieb 7 einen ersten Pleuel 25, der eine Verbindung zwischen der ersten Kurbel 20 und dem Verlegeelement 18 herstellt. Der erste Pleuel 25 umfasst zwei Drehlager 23, wobei eines der Drehlager 23 mit dem Kraftübertragungselement 21 der ersten Kurbel 20 verbunden ist und ein weiteres Drehlager 23 mit dem Verlegeelement 18 verbunden ist. Durch den ersten Pleuel 25 kann der Aufbau der Garnverlegevorrichtung 6 flexibler gestaltet werden. Außerdem kann durch eine entsprechende Gestaltung der Drehlager 23 die Reibung der Antriebsvorrichtung 19 reduziert werden. In dem rechten Ausführungsbeispiel der Figur 2 ist außerdem der erste Antrieb 9 der Antriebsvorrichtung 19 dargestellt, der die erste Kurbel 20 zu einer Drehbewegung antreibt.

In allen Ausführungsbeispielen umfasst das Verlegeelement 18 ein erstes Ende 26 mit einer Garnführung 27 und ein dem ersten Ende 26 gegenüberliegendes zweites Ende 28, wobei der erste Kurbeltrieb 7 jeweils am zweiten Ende 28 des Verlegeelements 18 angreift. Die Garnführung 27 des Verlegeelements 18 umfasst beispielsweise eine Öffnung 29 zum Einführen des Garns 3. Durch die periodische Bewegung der Garnführung 27, die zumindest durch den ersten Kurbeltrieb 7 bewirkt wird, wird das Garn 3 periodisch über die Spule 5 bewegt und so beim Aufspulen eine Kreuzspule hergestellt. Bei der Verwendung des ersten Kurbeltriebs 7 zu Erzeugung der periodischen Bewegung des Verlegeelements 18 wird im Wesentlichen nur eine Komponente der Bewegung der ersten Kurbel 20 an das Verlegeelement 18 übertragen. Hierdurch ergibt sich eine Verlangsamung der Bewegung des Verlegeelements 18 im Bereich der Umkehrpunkte 24.

Im Ausführungsbeispiel der Garnverlegevorrichtung 6 in der Figur 3 wird die Verlangsamung der Bewegung des Verlegeelements 18 im Bereich der Umkehrpunkte 24 durch die Verwendung des zweiten Kurbeltriebs 8 mit einer zweiten Kurbel 30 zumindest teilweise ausgeglichen. Der zweite Kurbeltrieb 8 umfasst einen zweiten Pleuel 31, der eine Verbindung zwischen der zweiten Kurbel 30 und dem Verlegeelement 18 herstellt. Der erste Pleuel 25 ist mit dem zweiten Ende 28 des Verlegeelements 18 verbunden. Der zweite Pleuel ist mit einem Bereich 32 des Verlegeelements 18 zwischen dem ersten Ende 26 und dem zweiten Ende 28 verbunden. Die Verbindung des zweiten Pleuels 31 mit dem Verlegeelement 18 bildet gleichzeitig eine Rotationsachse für die periodische Bewegung des Verlegeelements 18. In dem Bereich 32 der Verbindung des zweiten Pleuels 31 ist das Verlegeelement 18 breiter ausgebildet, um die Stabilität des Verlegeelements 18 zu erhöhen.

Auch der zweite Pleuel 31 umfasst zwei Drehlager 23, wobei eines der Drehlager 23 mit einem Kraftübertragungselement 21 der zweiten Kurbel 30 verbunden ist und das zweite Drehlager 23 mit dem Verlegeelement 18 verbunden ist. Der erste Pleuel 25 und der zweite Pleuel 31 greifen auf unterschiedlichen Seiten der Bildebene an dem Verlegeelement 18 an. Dies vermeidet eine einseitige Belastung des Verlegeelements 18, kann aber eventuell zu ungewollten Schwingungen führen. Selbstverständlich können der erste Pleuel 25 und der zweite Pleuel 31 auch auf der gleichen Seite an dem Verlegelement 18 angreifen.

In diesem Ausführungsbeispiel werden die erste Kurbel 20 und die zweite Kurbel 30 gemeinsam von dem ersten Antrieb 9 angetrieben. Die erste Kurbel 20 und die zweite Kurbel 30 werden vorzugsweise um 180° versetzt zueinander betrieben, wodurch die maximale Auslenkung des Verlegeelements 18 zwischen den Umkehrpunkten 24 der periodischen Bewegung entsteht. Die Versetzung um 180° bedeutet insbesondere, dass die Kraftübertragungselemente 21 der ersten Kurbel 20 und der zweiten Kurbel 30 genau gegenüberliegend der jeweiligen Drehachsen positioniert sind.

In dem Ausführungsbeispiel der Figur 4 ist die Garnverlegevorrichtung 6 ähnlich ausgebildet wie im Ausführungsbeispiel der Figur 3. Die Garnverlegevorrichtung 6 umfasst in diesem Ausführungsbeispiel zusätzlich eine Führung 33 für das Verlegeelement 18. Die Führung 33 ist in diesem Ausführungsbeispiel als Linearführung und insbesondere als Kulissenführung ausgebildet. Linearführung bedeutet in diesem Zusammenhang, dass eine Translation des Verlegeelements 18 auf eine Bewegung entlang einer geraden Linie eingeschränkt ist.

Auch im Ausführungsbeispiel der Figur 5 ist die Führung 33 als Linearführung ausgebildet. Die Linearführung ist in diesem Ausführungsbeispiel allerdings insbesondere als Rollenführung ausgeführt. Die Rollenführung umfasst zwei Rollen 34, die in der Figur mit gestrichelten Linien angedeutet sind. Die Rollen 34 umschließen ein Führungselement 35, das gerade ausgebildet ist, und somit die translatorische Bewegung des Verlegeelements 18 auf eine gerade Linie einschränkt. Sowohl im Ausführungsbeispiel der Figur 4 als auch im Ausführungsbeispiel der Figur 5 kann die Führung 33 ebenfalls gekrümmt ausgebildet sein. Hierdurch lassen sich Anpassungen der Garnverlegevorrichtung 6 an die gewünschten Eigenschaften der herzustellenden Kreuzspule vornehmen.

Im Ausführungsbeispiel der Figur 6 ist die Führung 33 der Garnverlegevorrichtung 6 als Pendelstütze ausgebildet. Die Führung 33 umfasst in diesem Beispiel einen dritten Pleuel 36, wobei ein Drehlager 23 des dritten Pleuels 36 ortsfest angeordnet ist. Ein weiteres Drehlager 23 des dritten Pleuels 36 greift am selben Punkt des Verlegeelements 18 an, wie der zweite Pleuel 31 des zweiten Kurbeltriebs 8. In diesem Beispiel wird die erste Kurbel 20 vom ersten Antrieb 9 und die zweite Kurbel 30 vom zweiten Antrieb 10 angetrieben. In dieser Figur sind die Umkehrpunkte 24 für die periodische Bewegung des Verlegeelements 18 eingezeichnet. In der dargestellten Situation befindet sich das Verlegeelement 18, genauer gesagt das erste Ende 26 des Verlegeelements 18 mit der Garnführung 27, an einem der Umkehrpunkte 24.

### Bezugszeichenliste

- 1: Arbeitsstelle
- 2: Textilmaschine
- 3: Garn
- 4: Spinnhülse
- 5: Spule
- 6: Garnverlegevorrichtung
- 7: erster Kurbeltrieb
- 8: zweiter Kurbeltrieb
- 9: erster Antrieb
- 10: zweiter Antrieb
- 11: Spulenantrieb
- 12: Antriebswalze
- 13: Saugrohr
- 14: Garnspleißer
- 15: Garnspanner
- 16: Ballonbegrenzer
- 17: Führungselement
- 18: Verlegeelement
- 19: Antriebsvorrichtung
- 20: erste Kurbel
- 21: Kraftübertragungselement
- 22: Kulisse
- 23: Drehlager
- 24: Umkehrpunkt
- 25: erster Pleuel
- 26: erstes Ende
- 27: Garnführung
- 28: zweites Ende
- 29: Öffnung
- 30: zweite Kurbel
- 31: zweiter Pleuel
- 32: Bereich
- 33: Führung
- 34: Rolle
- 35: Führungselement
- 36: dritter Pleuel

## Patentansprüche

1. Garnverlegevorrichtung (6) für eine Textilmaschine (2), insbesondere Spinn- oder Spulmaschine, mit einem Verlegeelement (18), das ausgebildet ist, ein aufzuspulendes Garn (3) periodisch über eine Spule (5) zu bewegen, und einer Antriebsvorrichtung (19) für das Verlegeelement (18),
**dadurch gekennzeichnet,**
**dass** die Antriebsvorrichtung (19) wenigstens einen ersten Kurbeltrieb (7) mit einer ersten Kurbel (20) aufweist.

2. Garnverlegevorrichtung (6) gemäß dem vorangegangenen Anspruch, **dadurch gekennzeichnet, dass** der erste Kurbeltrieb (7) einen ersten Pleuel (25) umfasst, der eine Verbindung zwischen der ersten Kurbel (20) und dem Verlegeelement (18) herstellt.

3. Garnverlegevorrichtung (6) gemäß einem der vorangegangenen Ansprüche, **dadurch gekennzeichnet, dass** die Antriebsvorrichtung (19) einen zweiten Kurbeltrieb (8) mit einer zweiten Kurbel (30) aufweist.

4. Garnverlegevorrichtung (6) gemäß dem vorangegangenen Anspruch, **dadurch gekennzeichnet, dass** der zweite Kurbeltrieb (8) einen zweiten Pleuel (31) umfasst, der eine Verbindung zwischen der zweiten Kurbel (30) und dem Verlegeelement (18) herstellt.

5. Garnverlegevorrichtung (6) gemäß dem vorangegangenen Anspruch, **dadurch gekennzeichnet, dass** das Verlegeelement (18) ein erstes Ende (26) mit einer Garnführung (27) und ein dem ersten Ende (26) gegenüberliegendes zweites Ende (28) aufweist, wobei der erste Pleuel (25) mit dem zweiten Ende (28) verbunden ist und wobei der zweite Pleuel (31) mit einem Bereich (32) zwischen dem ersten Ende (26) und dem zweiten Ende (28), insbesondere mit einer Rotationsachse des Verlegeelements (18), verbunden ist.

6. Garnverlegevorrichtung (6) gemäß einem der vorangegangenen Ansprüche, **gekennzeichnet durch** eine Führung (33) für das Verlegeelement (18).

7. Garnverlegevorrichtung (6) gemäß dem vorangegangenen Anspruch, **dadurch gekennzeichnet, dass** die Führung (33) als Linearführung, Kulissenführung, Rollenführung und/oder Pendelstütze ausgebildet ist.

8. Garnverlegevorrichtung (6) gemäß einem der vorangegangenen Ansprüche, **dadurch gekennzeichnet, dass** die Antriebsvorrichtung (19) einen ersten Antrieb (9) oder den ersten Antrieb (9) und einen zweiten Antrieb (10) umfasst.

9. Textilmaschine (2), insbesondere Spinn- oder Spulmaschine mit einer Garnverlegevorrichtung (6), die ein Verlegeelement (18) und eine Antriebsvorrichtung (19) für das Verlegeelement (18) umfasst, wobei das Verlegeelement (18) ausgebildet ist, ein aufzuspulendes Garn (3) periodisch über eine Spule (5) zu bewegen, **dadurch gekennzeichnet, dass** die Antriebsvorrichtung (19) wenigstens einen ersten Kurbeltrieb (7) mit einer ersten Kurbel (20) aufweist.

10. Textilmaschine (2) gemäß dem vorangegangenen Anspruch, **dadurch gekennzeichnet, dass** die Antriebsvorrichtung (19) einen zweiten Kurbeltrieb (8) mit einer zweiten Kurbel (30) aufweist.

11. Textilmaschine (2) gemäß Anspruch 9 oder 10, **dadurch gekennzeichnet, dass** die Antriebsvorrichtung (19) einen ersten Antrieb (9) oder den ersten Antrieb (9) und einen zweiten Antrieb (10) umfasst.

12. Textilmaschine (2) gemäß dem vorangegangenen Anspruch, **dadurch gekennzeichnet, dass** der erste Antrieb (9) und/oder der zweite Antrieb (10) unabhängig von einem Spulenantrieb (11) ist.

13. Verfahren zum Betreiben einer Textilmaschine (2), insbesondere Spinn- oder Spulmaschine wobei ein aufzuspulendes Garn (3) von einem Verlegeelement (18) einer Garnverlegevorrichtung (6) periodisch über eine Spule (5) bewegt wird, wobei eine periodische Bewegung des Verlegeelements (18) zwei Umkehrpunkte (24) aufweist, an denen das Verlegeelement (18) seine Bewegungsrichtung umkehrt, **dadurch gekennzeichnet, dass** die Bewegung des Verlegeelements (18), insbesondere die Umkehrung der Bewegungsrichtung des Verlegeelements (18) an den Umkehrpunkten (24), durch eine Zusammenwirkung zumindest einer ersten Kurbel (20) mit dem Verlegeelement (18) bewirkt wird.

14. Verfahren gemäß dem vorangegangenen Anspruch, **dadurch gekennzeichnet, dass** die Bewegung des Verlegeelements (18), insbesondere die Umkehrung der Bewegungsrichtung des Verlegeelements (18) an den Umkehrpunkten (24), durch eine Zusammenwirkung der ersten Kurbel (20) und einer zweiten Kurbel (30) mit dem Verlegeelement (18) bewirkt wird.

15. Verfahren gemäß Anspruch 13 oder 14, **dadurch gekennzeichnet, dass** eine Rotationsgeschwindigkeit der ersten Kurbel (20) und/oder der zweiten Kurbel (30) variiert wird, insbesondere erhöht wird, wenn sich das Verlegeelement (18) im Bereich eines der Umkehrpunkte (24) befindet.

16. Verfahren gemäß einem der Ansprüche 13 bis 15, **dadurch gekennzeichnet, dass** eine Verlegebreite des Verlegeelements (18) beim Aufspulen einer Spule (5) variiert wird.
